# FASCICULE DE BREVET EUROPEEN

(11) **EP 3 128 380 B1**
(45) Date de publication et mention de la délivrance du brevet: **21.11.2018**
(21) Numéro de dépôt: 15179711.5
(22) Date de dépôt: 04.08.2015
(51) Int. Cl.: G04C 5/00

(54) **MÉCANISME RÉGULATEUR D'HORLOGERIE À BRAS ROTATIFS SYNCHRONISÉ MAGNÉTIQUEMENT**
UHREINSTELLMECHANISMUS MIT MAGNETISCH SYNCHRONISIERTEN DREHARMEN
WATCH REGULATOR MECHANISM WITH MAGNETICALLY SYNCHRONISED ROTARY ARMS

(43) Date de publication de la demande: 08.02.2017
(73) Titulaire: ETA SA Manufacture Horlogère Suisse, 2540 Grenchen (CH)
(72) Inventeur: WINKLER, Pascal, 2072 St-Blaise (CH); BORN, Jean-Jacques, 1110 Morges (CH)
(74) Mandataire: Giraud, Eric

(56) Documents cités:
- EP-A1- 2 221 676
- EP-A1- 2 887 156
- EP-A1- 2 990 885
- EP-A2- 2 889 704
- WO-A2-2015/096979
- US-A- 2 750 730
- US-A- 2 762 222
- US-A- 3 183 426

## Description

L'invention concerne un mécanisme régulateur d'horlogerie comportant une platine et, montés mobiles au moins en mouvement de pivotement par rapport à ladite platine, un mobile d'échappement qui pivote autour d'un axe d'échappement et est soumis à un couple moteur, et au moins un premier résonateur comportant une première structure rigide reliée à ladite platine par des premiers moyens de rappel élastique, ladite première structure rigide portant au moins un bras inertiel dont un premier bras inertiel agencé pour coopérer avec ledit mobile d'échappement par l'intermédiaire de pistes magnétisées ou/et électrisées que comportent à la fois ledit au moins un premier bras inertiel et ledit mobile d'échappement, pour former un dispositif de synchronisation entre ledit mobile d'échappement et ledit au moins un premier résonateur.

L'invention concerne encore un mouvement d'horlogerie comportant au moins un tel mécanisme régulateur.

L'invention concerne encore une pièce d'horlogerie comportant un tel mouvement ou un tel mécanisme régulateur.

L'invention concerne le domaine des mécanismes régulateurs d'horlogerie, notamment des mécanismes d'échappement d'horlogerie, et plus particulièrement, le domaine des échappements sans contact.

### Arrière-plan de l'invention

Le mouvement de la montre mécanique que l'on connaît aujourd'hui est le résultat d'améliorations successives depuis trois siècles. Son échappement à ancre suisse se caractérise par sa robustesse aux chocs. C'est-à-dire que l'état de la montre est peu affecté par un choc ponctuel.

Par contre, le rendement de cet échappement n'est pas très bon (30% environ). D'autre part, l'échappement à ancre suisse ne permet pas d'utiliser des résonateurs dont la fréquence est élevée ou l'amplitude faible.

On cherche donc un moyen de pouvoir utiliser des résonateurs présentant un facteur de qualité élevé, une fréquence élevée, et/ou des amplitudes faibles, tout en augmentant le rendement de l'échappement et sans pour autant abandonner sa robustesse aux chocs.

Parmi les réalisations liées au domaine de l'invention, on connaît:
- la pendulette à diapason de Clifford ;
- le mouvement « Resonique® » de « De Bethune® »
- la montre « Accutron® » de « Bulova®.

Chacune de ces réalisations présente des avantages particuliers, mais ces mouvements présentent le même inconvénient : ils ne sont pas résistants aux chocs. C'est-à-dire qu'en cas de choc, les aiguilles avancent rapidement.

Le document EP 2889704A2 au nom de Nivarox-FAR SA décrit un mécanisme d'échappement d'horlogerie, comportant une roue d'échappement soumise à un couple de pivotement, de moment inférieur ou égal à un moment nominal, autour d'un premier axe de pivotement, et un résonateur solidaire d'un mobile régulateur monté pivotant autour d'un deuxième axe de pivotement réel ou virtuel, ladite roue d'échappement comportant une pluralité d'actionneurs régulièrement espacés sur sa périphérie, et chacun agencé pour coopérer directement avec au moins une première piste dudit mobile régulateur, caractérisé en ce que chaque dit actionneur comporte des premiers moyens d'arrêt magnétiques ou électrostatiques faisant barrière et agencés pour coopérer avec ladite première piste qui est magnétisée, respectivement électrisée, ou ferromagnétique, ou respectivement conductrice électrostatique, pour exercer sur ladite première piste un couple de moment supérieur audit moment nominal, et encore caractérisé en ce que chaque dit actionneur comporte encore des deuxièmes moyens d'arrêt agencés pour constituer une butée de limitation de course, agencée pour constituer un mécanisme d'échappement autonome avec au moins une première surface complémentaire de butée que comporte ledit mobile régulateur.

Le document WO2015/096979A2 au nom de The Swatch Group Research & Development Ltd décrit un mécanisme d'échappement d'horlogerie comportant un arrêtoir entre d'une part un résonateur, et d'autre part deux mobiles d'échappement chacun soumis à un couple, caractérisé en ce que chaque dit mobile d'échappement comporte au moins une piste magnétisée ou ferromagnétique, respectivement électrisée ou conductrice électrostatiquement, avec une période de défilement selon laquelle ses caractéristiques magnétiques, respectivement électrostatiques, se répètent, ledit arrêtoir comportant au moins une masse polaire magnétisée ou ferromagnétique, respectivement électrisée ou conductrice électrostatiquement, ladite masse polaire étant mobile selon une direction transversale par rapport à la direction de défilement d'au moins un élément d'une surface de ladite piste, et au moins ladite masse polaire ou ladite piste créant un champ magnétique ou électrostatique dans un entrefer entre ladite au moins une masse polaire et ladite au moins une surface, et encore caractérisé en ce que ladite masse polaire est opposée à une barrière de champ magnétique ou électrostatique sur ladite piste juste avant chaque mouvement transversal dudit arrêtoir commandé par l'action périodique dudit résonateur, et caractérisé en ce que ledit premier mobile d'échappement soumis à un premier couple et ledit deuxième mobile d'échappement soumis à un deuxième couple sont chacun agencé apte à coopérer alternativement avec ledit arrêtoir, et en ce que ledit premier mobile d'échappement et ledit deuxième mobile d'échappement pivotent autour d'axes distincts et sont liés l'un à l'autre par une liaison cinématique directe.

Le document US 3183426A au nom de HAYDON ARTHUR décrit un échappement tout magnétique comportant une roue d'échappement magnétique, dans lequel l'énergie varie continûment et progressivement entre un minimum et un maximum lorsque la roue tourne sur une demi-période puis l'énergie revient à sa valeur minimale sur la demi-période suivante. Autrement dit, l'effort magnétique sur la roue varie progressivement entre un minimum (négatif) et un maximum (positif) sur une période angulaire.

Le document EP 2990885A1 au nom de ETA SA décrit un mouvement horloger mécanique avec un résonateur, un échappement associé à ce résonateur, et un affichage d'au moins une information temporelle qui est entraîné par un dispositif moteur mécanique via un rouage compteur dont la marche est cadencée par l'échappement. Au moins le résonateur est logé dans une enceinte dans laquelle règne une pression réduite relativement à la pression atmosphérique. L'échappement est un échappement magnétique comprenant une roue d'échappement couplée directement ou indirectement au résonateur via un système de couplage magnétique sans contact, ce système de couplage magnétique étant formé de manière qu'une paroi amagnétique de l'enceinte passe au travers de l'échappement magnétique, de sorte qu'une première partie de cet échappement est située à l'intérieur de l'enceinte alors qu'une seconde partie de cet échappement est située à l'extérieur de cette enceinte.

Le document EP2221676A1 au nom de MONTRES BREGUET SA décrit une pièce d'horlogerie comprenant un chronographe dont les aiguilles sont entraînées par un premier rouage entraînant à son tour un premier résonateur, et une montre dont les aiguilles sont entraînées par un second rouage indépendant du premier, ce second rouage entraînant à son tour un second résonateur, où les premier et second rouages sont entraînés à partir d'une seule source d'énergie.

### Résumé de l'invention

L'invention se propose de remédier à cette carence de l'état de la technique, en mettant au point une montre, notamment une montre mécanique, munie d'un régulateur à bras rotatifs, synchronisé magnétiquement, et équipée d'un anti-décrochage mécanique.

A cet effet, l'invention concerne un mécanisme régulateur selon la revendication 1.

L'invention concerne encore un mouvement d'horlogerie comportant au moins un tel mécanisme régulateur.

L'invention concerne encore une pièce d'horlogerie comportant un tel mouvement.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée et en vue en plan, un mécanisme régulateur selon l'invention avec un résonateur unique comportant un bras suspendu sur deux lames flexibles définissant un pivot virtuel, autour duquel pivote ce bras, lequel comporte à son extrémité distale des masses polaires magnétiques, qui coopèrent de façon périodique avec d'autres masses polaires magnétiques que comporte sur sa circonférence une roue d'échappement, ce mécanisme régulateur est muni d'un mécanisme anti-décrochage selon l'invention, comportant des composants à la fois sur l'extrémité distale du bras, et sur la roue d'échappement ;
- la figure 2 est un ensemble similaire à la figure 1, mais où le bras n'est fixé à la platine du mouvement que par une seule lame flexible ;
- la figure 3 est une vue en plan d'un résonateur selon l'invention comportant deux résonateurs sur lames flexibles fonctionnant en opposition de phase ;
- la figure 4 est une vue partielle, en plan, d'une variante où le mécanisme régulateur constitue un mécanisme d'échappement à chevilles de type Lepaute ;
- les figures 5 et 6 sont des vues en perspective, sous des angles différents, du mécanisme régulateur de la figure 3 ;
- les figures 7 à 9 sont des schémas simplifiés de liaisons mécaniques obligeant les bras rotatifs de tels résonateurs à rester en opposition ;
- la figure 10 est un schéma-blocs représentant une montre comportant un mouvement avec un régulateur selon l'invention comportant deux résonateurs.

### Description détaillée des modes de réalisation préférés

L'invention se propose de mettre au point un régulateur mécanique, comportant des résonateurs présentant un facteur de qualité élevé, une fréquence élevée, et/ou des amplitudes faibles, tout en augmentant le rendement de l'échappement et sans pour autant abandonner sa robustesse aux chocs.

Ce régulateur se base sur au moins un oscillateur synchronisé magnétiquement ou électrostatiquement. L'invention est plus précisément décrite dans le cas magnétique. L'homme du métier saura se référer aux autres demandes du même déposant, qui décrivent plus en détail les éléments de l'interaction magnétique de synchronisation, et qui traitent également la variante électrostatique :
- demande européenne EP14182532.3
- demande européenne EP13199428.7
- demande européenne EP14176816.8
- demande européenne EP14199040.8
- demande européenne EP14199039.0
- demande européenne PCT/EP2014/079036
- demande européenne EP14186261.5
- demande européenne EP14184155.1
- demande européenne EP13199427.9.

Ainsi, l'invention concerne un mécanisme régulateur 200 d'horlogerie comportant une platine 1 et, montés mobiles au moins en mouvement de pivotement par rapport à la platine 1, un mobile d'échappement 10 et au moins un premier résonateur 100.

Le mobile d'échappement 10 est ici illustré, non limitativement, par une roue d'échappement. Il pivote autour d'un axe d'échappement D0, et est soumis à un couple moteur, depuis un accumulateur tel qu'un barillet ou similaire.

Au moins un premier résonateur 100 comporte une première structure rigide 110, qui est reliée à la platine 1 par des premiers moyens de rappel élastique 120. Cette première structure rigide 110 porte au moins un bras inertiel 130 ou 140. Elle porte par ailleurs, au bout de bras 111, des masses d'inertie 112 porteuses de vis de réglage d'inertie et d'équilibrage 113.

La figure 1 montre un premier bras inertiel 130, qui est agencé pour coopérer avec le mobile d'échappement 10 par l'intermédiaire de pistes magnétisées ou/et électrisées que comportent à la fois le au moins un premier bras inertiel 130 et le mobile d'échappement 10, pour former un dispositif de synchronisation entre le mobile d'échappement 10 et le au moins un premier résonateur 100. Ce bras 130 comporte une extrémité distale porteuse de masses polaires, portée par une baguette 115.

Selon l'invention, le dispositif de synchronisation est protégé d'un décrochage lors d'une augmentation accidentelle de couple par un mécanisme d'anti-décrochage mécanique comportant des butées mécaniques d'échappement 12 portées par le mobile d'échappement 10, et par au moins une butée mécanique de bras inertiel 132, portée par le au moins un premier bras inertiel 130, et agencées ensemble pour un maintien d'arrêt de butée en pareil cas d'augmentation accidentelle de couple.

Plus particulièrement, selon l'invention, le au moins un premier bras inertiel 130 pivote autour d'un premier axe virtuel D1. Et de telles dites butées mécaniques de bras inertiel 132, que comporte le bras inertiel 130, s'étendent, chacune, selon une direction sensiblement tangente à la course d'oscillation en pivotement du bras inertiel 130 autour du premier axe virtuel D1.

Plus particulièrement, dans la variante de la figure 1, le premier axe virtuel D1 est situé au niveau de l'intersection, en projection sur le plan de la platine 1, de lames flexibles 121 et 122 que comportent les premiers moyens de rappel élastique 120.

Dans la variante de la figure 2, le premier axe virtuel D1 est situé sur la position au repos d'une lame flexible unique 125 qui constitue les premiers moyens de rappel élastique 120.

Dans une variante particulière , non limitative, illustrée par les figures, la piste magnétisée ou/et électrisée que comporte le au moins un premier bras inertiel 130 comporte au moins une première masse polaire de bras inertiel 131A et une deuxième masse polaire de bras inertiel 131B, alternées, qui s'étendent de part et d'autre d'une radiale R issue du premier axe virtuel D1, et de part et d'autre d'une perpendiculaire commune T à la radiale R.

Plus particulièrement, dans les variantes illustrées en figures 1 et 2, au moins une piste magnétisée ou/et électrisée, que comporte le mobile d'échappement 10, comporte une alternance de masses polaires d'échappement 11 et de butées mécaniques d'échappement 12, selon un même pas angulaire α par rapport à l'axe d'échappement D0.

De façon particulière, dans ces variantes, l'encombrement total, selon la radiale R, d'un groupe formé par une première masse polaire de bras inertiel 131A et une deuxième masse polaire de bras inertiel 131B consécutives, selon la radiale R, est sensiblement égal à un pas linéaire P qui est la projection sur la radiale R du pas angulaire a. Et l'écartement, selon la radiale R, des butées mécaniques de bras inertiel 132 correspondant à ce même groupe, est sensiblement égal à la moitié de ce pas linéaire P.

Dans une variante avantageuse illustrée par les figures 3, 5 et 6, la première structure rigide 110 porte encore au moins un deuxième bras inertiel 140 que comporte un deuxième résonateur 150. Ce deuxième bras inertiel 140 pivote autour d'un deuxième axe virtuel D2, et est agencé comme le premier bras inertiel 130, pour coopérer avec le mobile d'échappement 10 par l'intermédiaire de pistes magnétisées ou/et électrisées que comportent à la fois le deuxième bras inertiel 140 et le mobile d'échappement 10. L'ensemble constitué par le premier résonateur 100 et le deuxième résonateur 150 forme alors un diapason.

Plus particulièrement, le mécanisme d'anti-décrochage mécanique comporte au moins une deuxième butée mécanique de bras inertiel 142 portée par le deuxième bras inertiel 140. Néanmoins, le mécanisme peut fonctionner avec la seule première butée du premier bras 130.

Tel qu'illustré par les figures, plus particulièrement, le premier bras inertiel 130 et le deuxième bras inertiel 140 comportent chacun une attache 133, respectivement 143, d'au moins une lame flexible 135, respectivement 145, les lames flexibles 135, respectivement 145, étant fixées à leur autre extrémité à la première structure rigide 110 constituée par une même pièce de liaison 20, comportant une zone de flexion 21, ici de type à cols, juste au niveau de l'attache rigide à la platine, et fixée à la platine 1 au niveau d'un encastrement 2.

Le premier bras inertiel 130 et le deuxième bras inertiel 140 sont agencés de façon à vibrer en opposition de phase l'un avec l'autre. C'est dans cette configuration que le facteur de qualité est le meilleur.

Dans la variante des figures 3, 5 et 6, le premier bras inertiel 130 et le deuxième bras inertiel 140 sont agencés de part et d'autre du mobile d'échappement 10, et comportent chacun au moins une paire constituée d'une masse polaire de bras inertiel 131, 141, et d'une butée mécanique de bras inertiel 132, 142, agencées pour coopérer alternativement avec la piste du mobile d'échappement 10.

Plus particulièrement, au moins une piste magnétisée ou/et électrisée que comporte le mobile d'échappement 10 comporte une alternance de masses polaires d'échappement 11 et de butées mécaniques d'échappement 12 selon un même pas angulaire α, et, dans chaque paire, la distance angulaire, en projection sur un même plan perpendiculaire à l'axe d'échappement D0, entre la masse polaire de bras inertiel 131, 141, et la butée mécanique de bras inertiel 132, 142, est égale à la moitié de ce pas angulaire α.

Plus particulièrement, tel qu'illustré, le premier bras inertiel 130 et le deuxième bras inertiel 140, et les lames flexibles 135, 145, s'étendent selon des directions sensiblement parallèles entre elles, et orthogonales à celle de la pièce de liaison 20.

De façon avantageuse et particulière, chaque bras inertiel 130, 140, est agencé pour coopérer avec le mobile d'échappement 10 en continu, sans arrêt périodique du mobile d'échappement 10.

Dns une variante particulière, tel que visible en figure 4, le mécanisme régulateur 200 constitue un mécanisme d'échappement à chevilles de type Lepaute, où le mobile d'échappement 10 comporte une demi-cheville formant une butée mécanique d'échappement 12 à proximité de chaque masse polaire d'échappement 11 que comporte le mobile d'échappement 10, et où le au moins un premier bras inertiel 130 comporte une butée mécanique de bras inertiel 132A, qui est la surface intérieure d'une première branche de compas, et une autre butée mécanique de bras inertiel 132B correspondant au pas suivant qui est la surface extérieure d'un deuxième branche de compas. La surface intérieure de la première branche de compas et la surface extérieure de la deuxième branche de compas sont séparées par un espace de largeur supérieure au rayon de la demi-cheville.

Dans une variante, le système de butées mécaniques est coplanaire et comporte au moins un doigt agencé pour coopérer radialement avec une roue dentée.

Dans une réalisation particulière de faible amplitude, l'amplitude angulaire de chaque bras inertiel 130, 140, est inférieure à 20°.

Plus particulièrement, au moins un des bras inertiels 130, 140, du diapason porte deux palettes magnétiques.

Plus particulièrement, les deux bras inertiels 130, 140, du diapason portent chacun au moins une palette magnétique.

Plus particulièrement, au moins un des bras inertiels 130, 140, du diapason porte deux palettes mécaniques anti-décrochage.

Plus particulièrement, les deux bras inertiels 130, 140, du diapason portent chacun au moins une palette mécanique anti-décrochage.

Tel que visible sur les figures 7 à 9 représentant des variantes non limitatives, plus particulièrement, le mécanisme régulateur 200 comporte au moins deux bras inertiels 130, 140, rotatifs dont le déphasage de l'un par rapport à l'autre est contrôlé par une liaison mécanique.

La figure 7 illustre la liaison mécanique de contrôle de déphasage comportant un mécanisme rainure-goupille, avec une goupille 31 solidaire d'un 130 des deux bras inertiels 130, 140, coulissant dans une rainure 32 d'une ferrure 33 solidaire de l'autre 140 des deux bras inertiels 130, 140.

La figure 7 illustre la variante comportant au moins un secteur d'engrenage 34, 35, agencé de façon à synchroniser des mouvements symétriques des bras inertiels 130, 140, avec un premier secteur denté 34 solidaire d'un 130 des deux bras inertiels 130, 140, engrenant en permanence avec un deuxième secteur denté 35 solidaire de l'autre 140 des deux bras inertiels 130, 140.

La figure 9 illustre une liaison mécanique flexible comportant des lames flexibles 36, 37, joignant en croix les extrémités opposées des deux bras inertiels 130 et 140.

Plus particulièrement, la pièce de liaison 20 des deux bras du diapason est liée à la platine 1 par un composant viscoélastique ou en polyuréthane, agencé pour dissiper des forces de réaction au support dues à un éventuel mode transitoire de type « essuie-glace » du diapason quand les bras inertiels 130, 140, ont un mouvement sensiblement synchrone.

Dans une autre variante, la pièce de liaison 20 des deux bras du diapason est liée à la platine 1 par un mécanisme à friction, couplé à un moyen de rappel élastique en position neutre, et agencé pour dissiper des forces de réaction au support dues à un éventuel mode transitoire de type « essuie-glace » du diapason quand les bras inertiels 130, 140, ont un mouvement sensiblement synchrone.

De façon avantageuse, au moins un composant dumécanisme d'anti-décrochage mécanique est fait d'un matériau absorbant les chocs, de façon à éviter les rebonds.

Tel que visible sur la figure 3, dans une variante particulière, au moins un composant dudit mécanisme d'anti-décrochage mécanique est une palette fine, solidaire d'un bras inertiel 130, 140, et en arc de cercle sensiblement concentrique à l'axe de pivotement, réel ou virtuel, du bras inertiel 130, 140, qui la porte.

Dans une variante particulière, le mécanisme d'anti-décrochage mécanique comporte au moins un jeu formé par une palette d'un bras inertiel 130, 140, agencée pour coopérer en position de butée avec une cheville du mobile d'échappement 10. Et les palettes et chevilles de l'anti-décrochage sont agencées pour s'intercepter en cas de pivotement forcé du mobile d'échappement 10 alors que le au moins un premier résonateur 100 est maintenu dans sa position d'équilibre.

De façon particulière et avantageuse, les premiers moyens de rappel élastique 120 comportent au moins une lame flexible en silicium oxydé pour compenser thermiquement les variations de fréquences.

Dans une variante particulière, la plus facile à mettre en oeuvre, la synchronisation est magnétique.

Dans une application particulièrement avantageuse, le mécanisme régulateur 200 constitue un mécanisme de régulation et d'échappement.

L'invention concerne encore un mouvement d'horlogerie 300 comportant au moins un tel mécanisme régulateur 200.

L'invention concerne encore une pièce d'horlogerie 400 comportant un tel mouvement 300, ou comportant au moins un tel mécanisme régulateur 200.

L'avantage de l'invention est de pouvoir concilier le rendement élevé qu'offre un système de synchronisation magnétique (plus de 90%), tout en supprimant son principal défaut, à savoir, le décrochage en cas de couple élevé. La fiabilité est donc améliorée sans altérer les performances de rendement.

La solution apportée par cette protection en cas de surcharge de couple est peu coûteuse, et facile à combiner avec un mécanisme d'échappement magnétique ou similaire.

## Revendications

1. Mécanisme régulateur (200) d'horlogerie comportant une platine (1) et, montés mobiles au moins en mouvement de pivotement par rapport à ladite platine (1), un mobile d'échappement (10) qui pivote autour d'un axe d'échappement (D0) et est soumis à un couple moteur, et au moins un premier résonateur (100) comportant une première structure rigide (110) reliée à ladite platine (1) par des premiers moyens de rappel élastique (120), ladite première structure rigide (110) portant au moins un bras inertiel (130 ; 140) dont un premier bras inertiel (130) agencé pour coopérer avec ledit mobile d'échappement (10) par l'intermédiaire de pistes magnétisées ou/et électrisées que comportent à la fois ledit au moins un premier bras inertiel (130) et ledit mobile d'échappement (10), pour former un dispositif de synchronisation entre ledit mobile d'échappement (10) et ledit au moins un premier résonateur (100), ledit dispositif de synchronisation étant protégé d'un décrochage lors d'une augmentation accidentelle de couple par un mécanisme d'anti-décrochage mécanique comportant des butées mécaniques d'échappement (12) portées par ledit mobile d'échappement (10) et au moins une butée mécanique de bras inertiel (132) portée par ledit au moins un premier bras inertiel (130), et agencées ensemble pour un maintien d'arrêt de butée lors d'une augmentation accidentelle de couple, ledit au moins un premier bras inertiel (130) pivotant autour d'un premier axe virtuel (D1), et des dites butées mécaniques de bras inertiel (132) que comporte ledit bras inertiel (130) s'étendant, chacune, selon une direction sensiblement tangente à la course d'oscillation en pivotement dudit bras inertiel (130) autour dudit premier axe virtuel (D1), **caractérisé en ce que** ledit premier axe virtuel (D1) est situé, au niveau de l'intersection en projection, sur le plan de ladite platine (1), de lames flexibles (121 ; 122) que comportent lesdits premiers moyens de rappel élastique (120).

2. Mécanisme régulateur (200) selon la revendication 1, **caractérisé en ce que** ladite piste magnétisée ou/et électrisée que comporte ledit au moins un premier bras inertiel (130) comporte au moins une première masse polaire de bras inertiel (131A) et une deuxième masse polaire de bras inertiel (131B), qui s'étendent de part et d'autre d'une radiale (R) issue dudit premier axe virtuel (D1) et de part et d'autre d'une perpendiculaire commune (T) à ladite radiale (R).

3. Mécanisme régulateur (200) selon la revendication 2, **caractérisé en ce que** au moins une dite piste magnétisée ou/et électrisée que comporte ledit mobile d'échappement (10) comporte une alternance de masses polaires d'échappement (11) et de butées mécaniques d'échappement (12) selon un même pas angulaire (α) par rapport audit axe d'échappement (D0).

4. Mécanisme régulateur (200) selon les revendications 2 et 3, **caractérisé en ce que** l'encombrement total, selon la dite radiale (R), d'un groupe formé par une dite première masse polaire de bras inertiel (131A) et une dite deuxième masse polaire de bras inertiel (131B) consécutives, selon la dite radiale (R), est sensiblement égal à un pas linéaire (P) qui est la projection sur ladite radiale (R) dudit pas angulaire (a), et **en ce que** l'écartement, selon la dite radiale (R), desdites butées mécaniques de bras inertiel (132) correspondant audit groupe, est sensiblement égal à la moitié dudit pas linéaire (P).

5. Mécanisme régulateur (200) selon la revendication 1, **caractérisé en ce que** ladite première structure rigide (110) porte encore au moins un deuxième bras inertiel (140) que comporte un deuxième résonateur (150), ledit deuxième bras inertiel (140) pivotant autour d'un deuxième axe virtuel (D2) et agencé comme ledit premier bras inertiel (130) pour coopérer avec ledit mobile d'échappement (10) par l'intermédiaire de pistes magnétisées ou/et électrisées que comportent à la fois ledit deuxième bras inertiel (140) et ledit mobile d'échappement (10), l'ensemble dudit premier résonateur (100) et dudit deuxième résonateur (150) formant un diapason.

6. Mécanisme régulateur (200) selon la revendication 5, **caractérisé en ce que** ledit mécanisme d'anti-décrochage mécanique comporte au moins une deuxième butée mécanique de bras inertiel (142) portée par ledit deuxième bras inertiel (140).

7. Mécanisme régulateur (200) selon la revendication 5 ou 6, **caractérisé en ce que** ledit premier bras inertiel (130) et ledit deuxième bras inertiel (140) comportent chacun une attache (133 ; 143) d'au moins une lame flexible (135 ; 145), lesdites lames flexibles (135 ; 145) étant fixées à leur autre extrémité à ladite première structure rigide (110) constituée par une même pièce de liaison (20), comportant une zone de flexion (21) et fixée à ladite platine (1) au niveau d'un encastrement (2).

8. Mécanisme régulateur (200) selon la revendication 5 ou 7, **caractérisé en ce que** ledit premier bras inertiel (130) et ledit deuxième bras inertiel (140) sont agencés de façon à vibrer en opposition de phase l'un avec l'autre.

9. Mécanisme régulateur (200) selon l'une des revendications 5 à 8, **caractérisé en ce que** ledit premier bras inertiel (130) et ledit deuxième bras inertiel (140) sont agencés de part et d'autre dudit mobile d'échappement (10), et comportent chacun au moins une paire constituée d'une masse polaire de bras inertiel (131 ; 141) et d'une dite butée mécanique de bras inertiel (132 ; 142), agencées pour coopérer alternativement avec ladite piste dudit mobile d'échappement (10).

10. Mécanisme régulateur (200) selon la revendication 9, **caractérisé en ce que** au moins une dite piste magnétisée ou/et électrisée que comporte ledit mobile d'échappement (10) comporte une alternance de masses polaires d'échappement (11) et de butées mécaniques d'échappement (12) selon un même pas angulaire (a), et **en ce que**, dans chaque dite paire, la distance angulaire, en projection sur un même plan perpendiculaire audit axe d'échappement (D0), entre ladite masse polaire de bras inertiel (131 ; 141) et ladite butée mécanique de bras inertiel (132 ; 142) est égale à la moitié dudit pas angulaire (α).

11. Mécanisme régulateur (200) selon la revendication 7, **caractérisé en ce que** ledit premier bras inertiel (130) et ledit deuxième bras inertiel (140), et lesdites lames flexibles (135 ; 145), s'étendent selon des directions sensiblement parallèles entre elles et orthogonales à celle de ladite pièce de liaison (20).

12. Mécanisme régulateur (200) selon l'une des revendications 1 à 11, **caractérisé en ce que** chaque dit bras inertiel (130 ; 140) est agencé pour coopérer avec ledit mobile d'échappement (10) en continu, sans arrêt périodique dudit mobile d'échappement (10).

13. Mécanisme régulateur (200) selon l'une des revendications 1 à 12, **caractérisé en ce que** ledit mécanisme régulateur (200) constitue un mécanisme d'échappement à chevilles de type Lepaute, où ledit mobile d'échappement (10) comporte une demi-cheville formant une dite butée mécanique d'échappement (12) à proximité de chaque masse polaire d'échappement (11) que comporte ledit mobile d'échappement (10), et où ledit au moins un premier bras inertiel (130) comporte une dite butée mécanique de bras inertiel (132A) qui est la surface intérieure d'une première branche de compas, et une autre butée mécanique de bras inertiel (132B) correspondant au pas suivant qui est la surface extérieure d'un deuxième branche de compas, ladite surface intérieure de ladite première branche de compas et ladite surface extérieure de ladite deuxième branche de compas étant séparées par un espace de largeur supérieure au rayon de ladite demi-cheville.

14. Mécanisme régulateur (200) selon l'une des revendications 1 à 12, **caractérisé en ce que** ledit système de butées mécaniques est coplanaire et comporte au moins un doigt agencé pour coopérer radialement avec une roue dentée.

15. Mécanisme régulateur (200) selon l'une des revendications 1 à 13, **caractérisé en ce que** l'amplitude angulaire de chaque dit bras inertiel (130 ; 140) est inférieure à 20°.

16. Mécanisme régulateur (200) selon la revendication 7, **caractérisé en ce qu'**au moins un desdits bras inertiels (130 ; 140) dudit diapason porte deux palettes magnétiques.

17. Mécanisme régulateur (200) selon la revendication 7, **caractérisé en ce que** les deux dits bras inertiels (130 ; 140) dudit diapason portent chacun au moins une palette magnétique.

18. Mécanisme régulateur (200) selon la revendication 7, **caractérisé en ce qu'**au moins un desdits bras inertiels (130 ; 140) dudit diapason porte deux palettes mécaniques anti-décrochage.

19. Mécanisme régulateur (200) selon la revendication 7, **caractérisé en ce que** les deux dits bras inertiels (130 ; 140) dudit diapason portent chacun au moins une palette mécanique anti-décrochage.

20. Mécanisme régulateur (200) selon la revendication 5, **caractérisé en ce que** ledit mécanisme régulateur (200) comporte au moins deux dits bras inertiels (130 ; 140) rotatifs dont le déphasage de l'un par rapport à l'autre est contrôlé par une liaison mécanique.

21. Mécanisme régulateur (200) selon la revendication 20, **caractérisé en ce que** ladite liaison mécanique de contrôle de déphasage comporte un mécanisme rainure-goupille, avec une goupille (31) solidaire d'un des deux dits bras inertiels (130 ; 140) coulissant dans une rainure (32) d'une ferrure (33) solidaire de l'autre des deux dits bras inertiels (130 ; 140).

22. Mécanisme régulateur (200) selon la revendication 20, **caractérisé en ce que** ladite liaison mécanique de contrôle de déphasage comporte au moins un secteur d'engrenage (34 ; 35) agencé de façon à synchroniser des mouvements symétriques desdits bras inertiels (130 ; 140), avec un premier secteur denté (34) solidaire d'un des deux dits bras inertiels (130 ; 140) engrenant en permanence avec un deuxième secteur denté (35) solidaire de l'autre des deux dits bras inertiels (130 ; 140).

23. Mécanisme régulateur (200) selon la revendication 20, **caractérisé en ce que** ladite liaison mécanique de contrôle de déphasage est une liaison mécanique flexible comportant des lames flexibles (36 ; 37) joignant en croix les extrémités opposées des deux dits bras inertiels (130 ; 140).

24. Mécanisme régulateur (200) selon la revendication 7, **caractérisé en ce que** ladite pièce de liaison (20) des deux bras du diapason est liée à ladite platine (1) par un composant viscoélastique ou en polyuréthane agencé pour dissiper des forces de réaction au support dues à un éventuel mode transitoire de type « essuie-glace » dudit diapason quand lesdits bras inertiels (130; 140) ont un mouvement sensiblement synchrone.

25. Mécanisme régulateur (200) selon la revendication 7, **caractérisé en ce que** ladite pièce de liaison (20) des deux bras du diapason est liée à ladite platine (1) par un mécanisme à friction, couplé à un moyen de rappel élastique en position neutre, et agencé pour dissiper des forces de réaction au support dues à un éventuel mode transitoire de type « essuie-glace » dudit diapason quand lesdits bras inertiels (130 ; 140) ont un mouvement sensiblement synchrone.

26. Mécanisme régulateur (200) selon l'une des revendications 1 à 25, **caractérisé en ce qu'**au moins un composant dudit mécanisme d'anti-décrochage mécanique est fait d'un matériau absorbant les chocs de façon à éviter les rebonds.

27. Mécanisme régulateur (200) selon l'une ses revendications 1 à 26, **caractérisé en ce que** ledit mécanisme d'anti-décrochage mécanique comporte au moins un jeu formé par une palette d'un dit bras inertiel (130 ; 140), agencée pour coopérer en position de butée avec une cheville dudit mobile d'échappement (10), et **en ce que** lesdites palettes et chevilles de l'anti-décrochage sont agencées pour s'intercepter en cas de pivotement forcé dudit mobile d'échappement (10) alors que ledit au moins un premier résonateur (100) est maintenu dans sa position d'équilibre.

28. Mécanisme régulateur (200) selon l'une des revendications 1 à 27, **caractérisé en ce que** lesdits premiers moyens de rappel élastique (120) comportent au moins une lame flexible en silicium oxydé pour compenser thermiquement les variations de fréquences.

29. Mécanisme régulateur (200) selon l'une des revendications 1 à 28, **caractérisé en ce que** ladite synchronisation est magnétique.

30. Mécanisme régulateur (200) selon l'une des revendications 1 à 29, **caractérisé en ce qu'**il constitue un mécanisme de régulation et d'échappement.

31. Mouvement d'horlogerie (300) comportant au moins un mécanisme régulateur (200) selon l'une des revendications 1 à 30.

32. Pièce d'horlogerie (400) comportant au moins un mécanisme régulateur (200) selon l'une des revendications 1 à 30, ou/et comportant un mouvement (300) selon la revendication 31.

## Patentansprüche

1. Uhrenreguliermechanismus (200), umfassend eine Platine (1) und, zumindest für eine Drehbewegung in Bezug auf die Platine (1) beweglich montiert, ein Hemmungsdrehteil (10), das sich um eine Hemmungsachse (D0) dreht und einem Motordrehmoment unterliegt, und mindestens einen ersten Resonator (100), der eine erste starre Struktur (110) umfasst, die mit der Platine (1) über erste elastische Rückstellmittel (120) verbunden ist, wobei die erste starre Struktur (110) mindestens einen Trägheitsarm (130; 140) trägt, wovon ein erster Trägheitsarm (130) dafür ausgelegt ist, mit dem Hemmungsdrehteil (10) über magnetisierte und/oder elektrisch geladene Bahnen, die sowohl der mindestens eine erste Trägheitsarm (130) als auch das Hemmungsdrehteil (10) aufweisen, zusammenzuwirken, um eine Synchronisationsvorrichtung zwischen dem Hemmungsdrehteil (10) und dem mindestens einen ersten Resonator (100) zu bilden, wobei die Synchronisationsvorrichtung vor einem Freigeben bei einer zufälligen Erhöhung des Drehmoments durch einen mechanischen Freigabeverhinderungsmechanismus geschützt ist, umfassend mechanische Hemmungsanschläge (12), die von dem Hemmungsdrehteil (10) getragen werden, und mindestens einen von dem mindestens einen ersten Trägheitsarm (130) getragenen mechanischen Anschlag des Trägheitsarms (132), die zusammen dafür ausgelegt sind, bei einer zufälligen Erhöhung des Drehmoments den mindestens einen ersten Trägheitsarm (130), der sich um eine erste virtuelle Achse (D1) dreht, anschlagend abgestützt zu halten, und mechanische Anschläge des Trägheitsarms (132) umfasst, die der Trägheitsarm (130) aufweist und die sich jeweils in einer im Wesentlichen tangentialen Richtung zu der Drehoszillationsbahn des Trägheitsarms (130) um die erste virtuelle Achse (D1) erstrecken, **dadurch gekennzeichnet, dass** sich die erste virtuelle Achse (D1) in der Projektion auf die Ebene der Platine (1) auf Höhe des Schnittpunkts von biegsamen Plättchen (121; 122), die die ersten elastischen Rückstellmittel (120) aufweisen, befindet.

2. Reguliermechanismus (200) nach Anspruch 1, **dadurch gekennzeichnet, dass** die magnetisierte und/oder elektrisch geladene Bahn, die der mindestens eine erste Trägheitsarm (130) aufweist, mindestens eine erste polare Masse des Trägheitsarms (131A) und eine zweite polare Masse des Trägheitsarms (131B) umfasst, die sich beiderseits eines Radius (R), der von der ersten virtuellen Achse (D1) ausgeht, und beiderseits einer gemeinsamen Senkrechten (T) zu dem Radius (R) erstrecken.

3. Reguliermechanismus (200) nach Anspruch 2, **dadurch gekennzeichnet, dass** mindestens eine magnetisierte und/oder elektrisch geladene Bahn, die das Hemmungsdrehteil (10) aufweist, einen Wechsel polarer Hemmungsmassen (11) und mechanischer Hemmungsanschläge (12) mit derselben Winkelschrittweite (α) in Bezug auf die Hemmungsachse (D0) umfasst.

4. Reguliermechanismus (200) nach den Ansprüchen 2 und 3, **dadurch gekennzeichnet, dass** der gesamte Platzbedarf längs des Radius (R) einer Gruppe, die aus einer ersten polaren Masse des Trägheitsarms (131A) und einer zweiten polaren Masse des Trägheitsarms (131B), die längs des Radius (R) aufeinander folgen, gebildet wird, im Wesentlichen gleich einer linearen Schrittweite (P) ist, die die Projektion der Winkelschrittweite (α) auf den Radius (R) ist, und dass der Abstand längs des Radius (R) der mechanischen Anschläge des Trägheitsarms (132), die der Gruppe entsprechen, im Wesentlichen gleich der Hälfte der linearen Schrittweite (P) ist.

5. Reguliermechanismus (200) nach Anspruch 1, **dadurch gekennzeichnet, dass** die erste starre Struktur (110) ferner mindestens einen zweiten Trägheitsarm (140) trägt, den ein zweiter Resonator (150) aufweist, wobei sich der zweite Trägheitsarm (140) um eine zweite virtuelle Achse (D2) dreht und wie der erste Trägheitsarm (130) beschaffen ist, um mit dem Hemmungsdrehteil (10) über magnetisierte und/oder elektrisch geladene Bahnen zusammenzuwirken, die sowohl der zweite Trägheitsarm (140) als auch das Hemmungsdrehteil (10) aufweisen, wobei die Baugruppe aus dem ersten Resonator (100) und dem zweiten Resonator (150) eine Stimmgabel bildet.

6. Reguliermechanismus (200) nach Anspruch 5, **dadurch gekennzeichnet, dass** der mechanische Freigabeverhinderungsmechanismus mindestens einen zweiten mechanischen Anschlag des Trägheitsarms (142), der von dem zweiten Trägheitsarm (140) getragen wird, umfasst.

7. Reguliermechanismus (200) nach Anspruch 5 oder 6, **dadurch gekennzeichnet, dass** der erste Trägheitsarm (130) und der zweite Trägheitsarm (140) jeweils eine Befestigung (133; 143) für mindestens ein biegsames Plättchen (135; 145) umfassen, wobei die biegsamen Plättchen (135; 145) an ihrem anderen Ende an der ersten starren Struktur (110) befestigt sind, die durch dasselbe Verbindungsteil (20) gebildet ist und einen Biegungsbereich (21) aufweist und an der Platine (1) auf Höhe einer Endeinspannung (2) befestigt ist.

8. Reguliermechanismus (200) nach Anspruch 5 oder 7, **dadurch gekennzeichnet, dass** der erste Trägheitsarm (130) und der zweite Trägheitsarm (140) dafür ausgelegt sind, zueinander gegenphasig zu schwingen.

9. Reguliermechanismus (200) nach einem der Ansprüche 5 bis 8, **dadurch gekennzeichnet, dass** der erste Trägheitsarm (130) und der zweite Trägheitsarm (140) beiderseits des Hemmungsdrehteils (10) angeordnet sind und jeweils mindestens ein Paar umfassen, gebildet aus einer polaren Masse des Trägheitsarms (131; 141) und aus einem mechanischen Anschlag des Trägheitsarms (132; 142), die dafür ausgelegt sind, abwechselnd mit der Bahn des Hemmungsdrehteils (10) zusammenzuwirken.

10. Reguliermechanismus (200) nach Anspruch 9, **dadurch gekennzeichnet, dass** mindestens eine magnetisierte und/oder elektrisch geladene Bahn, die das Hemmungsdrehteil (10) aufweist, einen Wechsel polarer Hemmungsmassen (11) und mechanischer Hemmungsanschläge (12) mit derselben Winkelschrittweite (α) umfasst und dass in jedem Paar der Winkelabstand in der Projektion auf dieselbe Ebene senkrecht zu der Hemmungsachse (D0) zwischen der polaren Masse des Trägheitsarms (131; 141) und dem mechanischen Anschlag des Trägheitsarms (132; 142) gleich der Hälfte der Winkelschrittweite (α) ist.

11. Reguliermechanismus (200) nach Anspruch 7, **dadurch gekennzeichnet, dass** sich der erste Trägheitsarm (130) und der zweite Trägheitsarm (140) und die biegsamen Plättchen (135; 145) in Richtungen erstrecken, die zueinander im Wesentlichen parallel sind und zu jener des Verbindungsteils (20) im Wesentlichen senkrecht sind.

12. Reguliermechanismus (200) nach einem der Ansprüche 1 bis 11, **dadurch gekennzeichnet, dass** jeder Trägheitsarm (130; 140) dafür ausgelegt ist, mit dem Hemmungsdrehteil (10) ohne periodischen Halt des Hemmungsdrehteils (10) ununterbrochen zusammenzuwirken.

13. Reguliermechanismus (200) nach einem der Ansprüche 1 bis 12, **dadurch gekennzeichnet, dass** der Reguliermechanismus (200) einen Stiften-Hemmungsmechanismus des Lepaute-Typs bildet, wobei das Hemmungsdrehteil (10) einen Halbstift umfasst, der einen mechanischen Hemmungsanschlag (12) in der Nähe jeder polaren Hemmungsmasse (11) bildet, die das Hemmungsdrehteil (10) aufweist, und wobei der mindestens eine erste Trägheitsarm (130) einen mechanischen Trägheitsarm-Anschlag (132A) aufweist, der die innere Oberfläche eines ersten Zirkelschenkels ist, und einen weiteren mechanischen Trägheitsarm-Anschlag (132B) aufweist, der dem folgenden Schritt entspricht und der die äußere Oberfläche eines zweiten Zirkelschenkels bildet, wobei die innere Oberfläche des ersten Zirkelschenkels und die äußere Oberfläche des zweiten Zirkelschenkels durch einen Zwischenraum mit einer Breite größer als der Radius des Halbstiftes getrennt sind.

14. Reguliermechanismus (200) nach einem der Ansprüche 1 bis 12, **dadurch gekennzeichnet, dass** das System mechanischer Anschläge koplanar ist und mindestens einen Finger umfasst, der dafür ausgelegt ist, mit einem gezahnten Rad radial zusammenzuwirken.

15. Reguliermechanismus (200) nach einem der Ansprüche 1 bis 13, **dadurch gekennzeichnet, dass** die Winkelamplitude jedes Trägheitsarms (130; 140) kleiner als 20° ist.

16. Reguliermechanismus (200) nach Anspruch 7, **dadurch gekennzeichnet, dass** mindestens einer der Trägheitsarme (130; 140) der Stimmgabel zwei magnetische Paletten trägt.

17. Reguliermechanismus (200) nach Anspruch 7, **dadurch gekennzeichnet, dass** die beiden Trägheitsarme (130; 140) der Stimmgabel jeweils mindestens eine magnetische Palette tragen.

18. Reguliermechanismus (200) nach Anspruch 7, **dadurch gekennzeichnet, dass** mindestens einer der Trägheitsarme (130; 140) der Stimmgabel zwei mechanische Freigabeverhinderungspaletten trägt.

19. Reguliermechanismus (200) nach Anspruch 7, **dadurch gekennzeichnet, dass** die beiden Trägheitsarme (130; 140) der Stimmgabel jeweils mindestens eine mechanische Freigabeverhinderungspalette tragen.

20. Reguliermechanismus (200) nach Anspruch 7, **dadurch gekennzeichnet, dass** der Reguliermechanismus (200) mindestens zwei drehbare Trägheitsarme (130; 140) umfasst, deren gegenseitige Phasenverschiebung durch eine mechanische Verbindung gesteuert wird.

21. Reguliermechanismus (200) nach Anspruch 20, **dadurch gekennzeichnet, dass** die mechanische Verbindung für die Steuerung der Phasenverschiebung einen Aussparung/Stift-Mechanismus umfasst, mit einem mit einem der beiden Trägheitsarme (130; 140) fest verbundenen Stift (31), der in einer Aussparung (32) eines Verbinders (33) gleitet, der mit dem anderen der beiden Trägheitsarme (130; 140) fest verbunden ist.

22. Reguliermechanismus (200) nach Anspruch 20, **dadurch gekennzeichnet, dass** die mechanische Verbindung für die Steuerung der Phasenverschiebung mindestens einen Eingriffbereich (34; 35) umfasst, ausgelegt, symmetrische Bewegungen der Trägheitsarme (130; 140) zu synchronisieren, wovon ein erster gezahnter Bereich (34), der mit einem der beiden Trägheitsarme (130; 140) fest verbunden ist, ständig mit einem zweiten gezahnten Bereich (35), der mit dem anderen der beiden Trägheitsarme (130; 140) fest verbunden ist, in Eingriff ist.

23. Reguliermechanismus (200) nach Anspruch 20, **dadurch gekennzeichnet, dass** die mechanische Verbindung für die Steuerung der Phasenverschiebung eine biegsame mechanische Verbindung ist, die biegsame Plättchen (36; 37) aufweist, welche die gegenüberliegenden Enden der beiden Trägheitsarme (130; 140) überkreuz verbinden.

24. Reguliermechanismus (200) nach Anspruch 7, **dadurch gekennzeichnet, dass** das Verbindungsteil (20) der beiden Arme der Stimmgabel mit der Platine (1) über eine viskoelastische Komponente oder eine Komponente aus Polyurethan verbunden ist, ausgelegt, Unterstützungsgegenkräfte abzuleiten, die durch einen eventuellen Übergangsmodus des "Scheibenwischer"-Typs der Stimmgabel bedingt sind, wenn die Trägheitsarme (130; 140) sich im Wesentlichen synchron bewegen.

25. Reguliermechanismus (200) nach Anspruch 7, **dadurch gekennzeichnet, dass** das Verbindungsteil (20) der beiden Arme der Stimmgabel mit der Platine (1) über einen Reibungsmechanismus verbunden ist, der mit einem elastischen Rückstellmittel in der Neutralposition gekoppelt ist und dafür ausgelegt ist, Unterstützungsgegenkräfte abzuleiten, die durch einen eventuellen Übergangsmodus des "Scheibenwischer"-Typs der Stimmgabel hervorgerufen werden, wenn sich die Trägheitsarme (130; 140) im Wesentlichen synchron bewegen.

26. Reguliermechanismus (200) nach einem der Ansprüche 1 bis 25, **dadurch gekennzeichnet, dass** mindestens eine Komponente des mechanischen Freigabeverhinderungsmechanismus aus einem stoßabsorbierenden Material hergestellt ist, um Rückpralle zu verhindern.

27. Reguliermechanismus (200) nach einem der Ansprüche 1 bis 26, **dadurch gekennzeichnet, dass** der mechanische Freigabeverhinderungsmechanismus mindestens einen Satz umfasst, der durch eine Palette eines Trägheitsarms (130; 140) gebildet ist, ausgelegt, in der Anschlagposition mit einem Stift des Hemmungsdrehteils (10) zusammenzuwirken, und dass die Paletten und Stifte der Freigabeverhinderung dafür ausgelegt sind, sich bei einer erzwungenen Drehung des Hemmungsdrehteils (10) abzufangen, während der mindestens eine erste Resonator (100) in seiner Gleichgewichtsposition gehalten wird.

28. Reguliermechanismus (200) nach einem der Ansprüche 1 bis 27, **dadurch gekennzeichnet, dass** die ersten elastischen Rückstellmittel (120) mindestens ein biegsames Plättchen aus Siliciumoxid aufweisen, um die Frequenzschwankungen thermisch zu kompensieren.

29. Reguliermechanismus (200) nach einem der Ansprüche 1 bis 28, **dadurch gekennzeichnet, dass** die Synchronisation magnetisch ist.

30. Reguliermechanismus (200) nach einem der Ansprüche 1 bis 29, **dadurch gekennzeichnet, dass** er einen Regulierungs- und Hemmungsmechanismus bildet.

31. Uhrwerk (300), umfassend mindestens einen Reguliermechanismus (200) nach einem der Ansprüche 1 bis 30.

32. Zeitmessgerät (400), umfassend mindestens einen Reguliermechanismus (200) nach einem der Ansprüche 1 bis 30 und/oder ein Werk (300) nach Anspruch 31.

## Claims

1. Timepiece regulating mechanism (200) comprising a plate (1) and, mounted to move at least in a pivoting motion with respect to said plate (1), an escape wheel set (10) that pivots about an axis of escapement (D0) and is subjected to a drive torque, and at least a first resonator (100) comprising a first rigid structure (110) connected to said plate (1) by first elastic return means (120), said first rigid structure (110) carrying at least one inertia arm (130; 140) including a first inertia arm (130) arranged to cooperate with said escape wheel (10) set via magnetically and/or electrically charged tracks comprised in both said at least one first inertia arm (130) and said escape wheel set (10), to form a synchronizing device between said escape wheel set (10) and said at least one first resonator (100), said synchronizing device being protected from loss of synchronization in the event of an accidental increase in torque by a mechanical anti-desynchronization mechanism comprising mechanical escapement stops (12) carried by said escape wheel set (10), and at least one mechanical inertia arm stop (132), carried by said at least one first inertia arm (130), and together arranged to maintain stopped in abutment in the event of an accidental torque increase, said at least one first inertia arm (130) pivoting about a virtual pivot axis (D1), and said mechanical inertia arm stops (132) comprised in said inertia arm (130) each extending, in a direction substantially tangent to the pivoting oscillating travel of said inertia arm (130) about said first virtual axis (D1), **characterized in that** said first virtual axis (D1) is located at the intersection in projection onto the plane of said plate (1) of flexible strips (121; 122) comprised in said first elastic return means (120).

2. Regulating mechanism (200) according to claim 1, **characterized in that** said magnetically and/or electrically charged track comprised in said at least one first inertia arm (130) comprises at least a first inertia arm pole piece (131A) and a second inertia arm pole piece (131B), which extend on either side of a radial line (R) originating from said first virtual axis (D1) and on either side of a common perpendicular (T) to said radial line (R).

3. Regulating mechanism (200) according to claim 2, **characterized in that** at least one said magnetically and/or electrically charged track comprised in said escape wheel set (10) comprises alternate escapement pole pieces (11) and mechanical escapement stops (12) at the same pitch angle (α) with respect to said axis of escapement (D0).

4. Regulating mechanism (200) according to claims 2 and 3, **characterized in that** the total dimensions, on said radial line (R), of a group formed by a consecutive said first inertia arm pole piece (131A) and said second inertia arm pole piece (131B), on said radial line (R), is substantially equal to a linear pitch (P) which is the projection onto said radial line (R) of said pitch angle (α), and **in that** the distance, on said radial line (R), between said mechanical inertia arm stops (132) corresponding to said group, is substantially equal to half said linear pitch (P).

5. Regulating mechanism (200) according to claim 1, **characterized in that** said first rigid structure (110) also carries at least one second inertia arm (140) comprised in a second resonator (150), said second inertia arm (140) pivoting about a second virtual axis (D2) and, like said first inertia arm (130), arranged to cooperate with said escape wheel set (10) via magnetically and/or electrically charged tracks comprised in both said at least one second inertia arm (140) and said escape wheel set (10), to form a synchronizing device between said first resonator (100) and said second resonator (150) forming a tuning fork.

6. Regulating mechanism (200) according to claim 5, **characterized in that** said mechanical anti-desynchronization mechanism comprises at least one second mechanical inertia arm stop (142) carried by said second inertia arm (140).

7. Regulating mechanism (200) according to claim 5 or 6, **characterized in that** said first inertia arm (130) and said second inertia arm (140) each include a fastening (133; 143) for at least one flexible strip (135; 145), said flexible strips (135; 145) being attached at the other end thereof to said first rigid structure (110) formed by the same connecting piece (20), comprising a bending area (21) and secured to said plate (1) in an end restraint (2).

8. Regulating mechanism (200) according to claim 5 or 7, **characterized in that** said first inertia arm (130) and said second inertia arm (140) are arranged to vibrate in phase opposition to each other.

9. Regulating mechanism (200) according to claims 5 to 8, **characterized in that** said first inertia arm (130) and said second inertia arm (140) are arranged on either side of said escape wheel set (10), and each include at least one pair formed of an inertia arm pole piece (131; 141), and a said mechanical inertia arm stop (132; 142), arranged to cooperate alternately with said track of said escape wheel set (10).

10. Regulating mechanism (200) according to claim 9, **characterized in that** at least one said magnetically and/or electrically charged track comprised in said escape wheel set (10) comprises alternate escapement pole pieces (11) and mechanical escapement stops (12) at the same pitch angle (α), and, **in that**, in each pair, the angular distance, in projection onto the same plane perpendicular to said axis of escapement (D0), between said inertia arm pole piece (131; 141) and said mechanical inertia arm stop (132; 142), is equal to half of said pitch angle (α).

11. Regulating mechanism (200) according to claim 7, **characterized in that** said first inertia arm (130) and said second inertia arm (140) and said flexible strips (135; 145), extend in directions substantially parallel to each other, and orthogonal to that of said connecting piece (20).

12. Regulating mechanism (200) according to claims 1 to 11, **characterized in that** each said inertia arm (130; 140) is arranged to cooperate continuously with said escape wheel set (10), with no periodic stopping of said escape wheel set (10).

13. Regulating mechanism (200) according to claims 1 to 12, **characterized in that** said regulating mechanism (200) forms a pin-wheel escapement mechanism of the Lepaute type, wherein said escape wheel set (10) comprises a half-pin forming a said mechanical escapement stop (12) in proximity to each escapement pole piece (11) comprised in said escape wheel set (10), and wherein said at least one first inertia arm (130) comprises a said mechanical inertia arm stop (132A), which is the inner surface of a first arm of a compass, and another mechanical inertia arm stop (132B) corresponding to the next step which is the outer surface of a second arm of a compass, said inner surface of said first compass arm and said outer surface of said second compass arm being separated by a space of greater width than the radius of said half-pin.

14. Regulating mechanism (200) according to claims 1 to 12, **characterized in that** said mechanical stop system is coplanar and comprises at least one finger arranged to cooperate radially with a toothed wheel.

15. Regulating mechanism (200) according to claims 1 to 13, **characterized in that** the angular amplitude of each said inertia arm (130; 140) is less than 20°.

16. Regulating mechanism (200) according to claim 7, **characterized in that** at least one of said inertia arms (130; 140) of said tuning fork carries two magnetic pallet stones.

17. Regulating mechanism (200) according to claim 7, **characterized in that** said two inertia arms (130; 140) of said tuning fork each carry at least one magnetic pallet stone.

18. Regulating mechanism (200) according to claim 7, **characterized in that** at least one of said inertia arms (130; 140) of said tuning fork carries two mechanical anti-desynchronization pallet stones.

19. Regulating mechanism (200) according to claim 7, **characterized in that** said two inertia arms (130; 140) of said tuning fork each carry at least one mechanical anti-desynchronization pallet stone.

20. Regulating mechanism (200) according to claim 5, **characterized in that** said regulating mechanism (200) comprises at least two said rotating inertia arms (130; 140) whose phase difference with respect to each other is controlled by a mechanical link.

21. Regulating mechanism (200) according to claim 20, **characterized in that** said mechanical phase difference control link comprises a pin/slot mechanism, with a pin (31) integral with one of the two said inertia arms (130; 140) sliding in a slot (32) in a bracket-shaped element (33) integral with the other of the two said inertia arms (130 140).

22. Regulating mechanism (200) according to claim 20, **characterized in that** said mechanical phase difference control link comprises at least one gear sector (34; 35), arranged to synchronize the symmetrical motions of said inertia arms (130; 140), with a first toothed sector (34) integral with one (130) of the two said inertia arms (130; 140), permanently meshing with a second toothed sector (35) integral with the other (140) of said two inertia arms (130, 140).

23. Regulating mechanism (200) according to claim 20, **characterized in that** said mechanical phase difference control link is a flexible mechanical link comprising flexible strips (36: 37) cross joining the opposite ends of the two said inertia arms (130; 140).

24. Regulating mechanism (200) according to claim 7, **characterized in that** said connecting piece (20) of the two tuning fork arms is connected to said plate (1) by a viscoelastic or polyurethane component, arranged to dissipate reaction forces on the support due to any temporary "windscreen wiper" mode of said tuning fork when said inertia arms (130; 140) have a substantially synchronous motion.

25. Regulating mechanism (200) according to claim 7, **characterized in that** said connecting piece (20) of the two tuning fork arms is connected to said plate (1) by a friction mechanism, coupled to a means of elastic return to a neutral position, and arranged to dissipate reaction forces on the support due to any temporary "windscreen wiper" mode of said tuning fork when said inertia arms (130; 140) have a substantially synchronous motion.

26. Regulating mechanism (200) according to claims 1 to 25, **characterized in that** at least one component of said mechanical anti-desynchronization mechanism is made of a shock absorbent material to prevent rebounds.

27. Regulating mechanism (200) according to claims 1 to 26, **characterized in that** said mechanical anti-desynchronization mechanism comprises a set formed by a pallet stone of a said inertia arm (130; 140), arranged to cooperate in a stop position with a pin of said escape wheel set (10), and **in that** said pallet stones and pins of said anti-desynchronization mechanism are arranged to intercept each other if said escape wheel set (10) is forced to pivot while said at least one first resonator (100) is maintained in a position of equilibrium.

28. Regulating mechanism (200) according to claims 1 to 27, **characterized in that** said first elastic return means (120) comprise at least one flexible oxidised silicon strip for thermal compensation of frequency variations.

29. Regulating mechanism (200) according to claims 1 to 28, **characterized in that** said synchronization is magnetic.

30. Regulating mechanism (200) according to claims 1 to 29, **characterized in that** the mechanism forms a regulating and escapement mechanism.

31. Timepiece movement (300) including at least one regulating mechanism (200) according to claims 1 to 30.

32. Timepiece (400) including at least one regulating mechanism (200) according to claims 1 to 30 and/or comprising a movement (300) comprising a movement (300) according to claim 31.
